# EUROPÄISCHE PATENTSCHRIFT

(11) **EP 2 189 408 B1**
(45) Veröffentlichungstag und Bekanntmachung des Hinweises auf die Patenterteilung: **16.12.2015**
(21) Anmeldenummer: 09013733.2
(22) Anmeldetag: 31.10.2009
(51) Int. Cl.: B65H 65/00, D01H 1/40, D01H 7/04, D01H 1/38

(54) **Klemmvorrichtung**
Clamping device
Dispositif de serrage

(30) Priorität: 22.11.2008 DE 102008058655
(43) Veröffentlichungstag der Anmeldung: 26.05.2010
(73) Patentinhaber: Saurer Components GmbH, 70736 Fellbach (DE)
(72) Erfinder: Staudenmaier, Gottfried, 74343 Sachsenheim (DE)
(74) Vertreter: Hamann, Arndt

(56) Entgegenhaltungen:
- EP-A1- 2 256 238
- DE-A1- 19 628 826
- DE-A1-102006 022 484

## Beschreibung

Die Erfindung betrifft eine Klemmvorrichtung für Fäden an einer Spindel einer Spinn- oder Zwirnmaschine, welche an einem Spindeloberteil angeordnet ist, umfassend ein feststehendes Klemmelement und ein axial verschiebbares, gegen das feststehende Klemmelement durch Federkraft anpressbares Klemmelement, wobei das verschiebbare Klemmelement durch kugelförmige Fliehkraftelemente entgegen der Federkraft mit einer Kraft beaufschlagbar ist, die das verschiebbare Klemmelement in axialer Richtung derart zum feststehenden Klemmelement beabstandet, dass sich zwischen diesen ein Klemmspalt ausbildet und dass die Klemmvorrichtung der Anordnung und Führung der Fliehkraftelemente dienende, sich in radialer Richtung erstreckende Halbschalen aufweist, wobei jeweils eine Halbschale an dem verschiebbaren Klemmelement und die jeweils korrespondierende Halbschale an einem fest angeordneten Sockelelement angeordnet ist, und die Halbschalen des verschiebbaren Klemmelementes mit einer zur Horizontalen geneigten Kulisse und die korrespondierenden Halbschalen des Sockelelementes mit einer zur Horizontalen im Wesentlichen parallelen Kulisse ausgebildet sind.

Aus der DE 10 2006 022 484 A1 ist eine fliehkraftbetätigte Klemmvorrichtung der eingangs genannten Art bekannt, bei der die Umschlingung des Fadens im Unterwindebereich kleiner als 360° ist. Um eine zuverlässige Klemmung vor dem Doffen beziehungsweise ein sicheres Anspinnen vor dem Abschleudern des Faden nach dem Doffen zu erreichen, ist die Klemmvorrichtung fliehkraftbetätigt ausgeführt. Wie in der DE 10 2006 022 484 A1 ausgeführt, weisen die Kulissen der Halbschalen des verschiebbaren Klemmelementes eine Neigung zur Horizontalen auf. Der gewählte Neigungswinkel der Kulissen bestimmt bei der fliehkraftbetätigten Klemmvorrichtung, bei welcher Grenzdrehzahl sich die Klemmvorrichtung öffnet beziehungsweise schließt, um den Faden freizugeben und abzuschleudern oder zu klemmen.

Der Übergang zwischen dem Öffnen der Klemmvorrichtung und dem Schließen der Klemmvorrichtung im Bereich der Grenzdrehzahl ist relativ schmal ausgebildet, so dass es beim schnellen Hochlaufen der Spindel zu einem zu frühen Öffnen der Klemmvorrichtung kommen kann, was das sichere Anspinnen gefährdet. Entsprechendes gilt auch beim Schließen der Klemmvorrichtung, da es beim Abbremsen der Spindel zu einem zu frühen Schließen der Klemmvorrichtung kommen kann, mit der Folge, dass der Faden nicht oder nur unzureichend eingeklemmt wird, um ihn während des Doffvorganges zu festzuhalten.

Aufgabe der Erfindung ist es, die Klemmvorrichtung derart weiterzuentwickeln, dass die Gefahr eines zu frühen Schließens beziehungsweise eines zu frühen Öffnens der Klemmvorrichtung minimiert wird.

Diese Aufgabe wird erfindungsgemäß durch eine Klemmvorrichtung mit den Merkmalen des Anspruches 1 gelöst.

Vorteilhafte Ausgestaltungen einer solchen Klemmvorrichtung sind Gegenstand der Unteransprüche.

Gemäß Anspruch 1 wird vorgeschlagen, dass die zur Horizontalen geneigten Kulissen der Halbschalen des verschiebbaren Klemmelementes derart ausgebildet sind, dass sie ausgehend von der Halbschale des verschiebbaren Klemmelementes in Richtung der Längsachse des Spindeloberteiles einen anderen Neigungswinkel aufweisen, als ausgehend von dem Sockelelement in Richtung der Halbschale des verschiebbaren Klemmelementes. Die unterschiedlichen Neigungswinkel im Verlauf der zur Horizontalen geneigten Kulissen führen zu einer Vergrößerung der Hysterese zwischen der Öffnungsdrehzahl und der Schließdrehzahl. Das heißt, es stellt sich ein Abstand zwischen dem Drehzahlbereich, bei dem es zu einem Öffnen der Klemmvorrichtung kommt, und dem Drehzahlbereich, bei dem es zu einem Schließen der Klemmvorrichtung kommt, ein. Durch die unterschiedlichen Neigungswinkel im Verlauf der zur Horizontalen geneigten Kulisse lässt sich das Öffnen der Klemmvorrichtung zur Freigabe des Klemmspaltes hin zu hohen Drehzahlen verschieben. Da für ein sicheres Anspinnen und für einen schnellen Ballonaufbau ein zügiger Spindelhochlauf vorteilhaft ist, kann durch eine geeignete Kombination der Neigungswinkel im Verlauf der zur Horizontalen geneigten Kulissen erreicht werden, dass die Klemmvorrichtung den Klemmspalt erst mit dem Erreichen einer Drehzahl freigibt, die oberhalb der Drehzahl liegt, bei der das Anspinnen erfolgt und abgeschlossen wurde, um den eingeklemmten Faden abzuschleudern. Umgekehrt führt die erfindungsgemäße Ausgestaltung der zur Horizontalen geneigten Kulissen dazu, dass der Zeitpunkt des Schließens der Klemmvorrichtung hin zu einer niedrigen Drehzahl, bis unmittelbar vor den Stillstand der Spindel, verschoben wird, so dass ein ausgedehntes Zeitfenster für die Zufuhr des Fadens in den Klemmspalt und das sichere Klemmen des Fadens vor dem Doffvorgang erzeugt wird.

Hierzu können die zur Horizontalen geneigten Kulissen der Halbschalen des verschiebbaren Klemmelementes einen radial gekrümmten Verlauf aufweisen. Die Vergrößerung der Hysterese resultiert aus unterschiedlichen Krümmungsradien im Verlauf der Kulisse.

Alternativ können die zur Horizontalen geneigten Kulissen der Halbschalen des verschiebbaren Klemmelementes jeweils in einen ersten Abschnitt, der sich von der Halbschale ausgehend in Richtung der Längsachse des Spindeloberteiles erstreckt, und einen zweiten Abschnitt, der sich von dem Sockelelement ausgehend in Richtung der Halbschale des verschiebbaren Klemmelementes erstreckt, unterteilt sein, wobei der erste Abschnitt und der zweite Abschnitt unterschiedliche Neigungswinkel aufweisen.

Dabei sollte die Neigung des ersten Abschnittes geringer sein, als die Neigung des zweiten Abschnittes. Der größere Neigungswinkel des zweiten Abschnittes verzögert beim Beschleunigen der Spindel das Erreichen der jeweiligen Halbschale am verschiebbaren Klemmelement der Fliehkraftelemente derart, dass das Öffnen der Klemmvorrichtung erst bei einer hohen Drehzahl erfolgt. Der Faden wird gegenüber dem Stand der Technik länger im Klemmspalt festgehalten. Umgekehrt führt die geringe Neigung des ersten Abschnittes dazu, dass beim Abbremsen der Spindel die Fliehkraftelemente die jeweils korrespondierenden Halbschalen an dem Sockelelement zeitlich verzögert erreichen, wodurch das Schließen des Klemmspaltes zur Klemmung des in den Klemmspalt eingelegten Fadens hin zu niedrigen Drehzahlen verschoben wird.

Vorzugsweise kann die Neigung des ersten Abschnittes zwischen 25° und 35° betragen.

Insbesondere kann die Neigung des zweiten Abschnittes zwischen 45° und 65° betragen.

Vorteilhafterweise kann in der Klemmvorrichtung ein viskoses Dämpfungsmedium angeordnet sein. Hierbei kann es sich um ein Öl oder Fett, insbesondere Silikonöl oder -fett, handeln, welches auf Grund seiner dämpfenden Eigenschaften zu einer zusätzlichen Beeinflussung des Bewegungsablaufes der Klemmvorrichtung respektive der Fliehkraftelemente beiträgt.

Hierbei kann das viskose Dämpfungsmedium in Zwischenräumen der Klemmvorrichtung angeordnet sein, die zwischen dem verschiebbaren und dem feststehenden Klemmelement ausgebildet sind. Hierdurch wird der Bewegungsablauf der Klemmvorrichtung als Ganzes beeinflusst.

Ebenso kann das viskose Dämpfungsmedium in den Halbschalen angeordnet sein. Bei dieser Variante wirkt das Dämpfungsmedium gezielt auf den Bewegungsablauf der Fliehkraftelemente ein.

Die Erfindung wird nachfolgend anhand von in den Zeichnungen dargestellten Ausführungsbeispielen näher erläutert.

Es zeigen:
- Fig. 1: eine perspektivische Teilansicht eines Spindeloberteiles;
- Fig. 2: eine Schnittansicht einer erfindungsgemäßen Klemmvorrichtung in ihrer Klemmposition;
- Fig. 3: eine Schnittansicht der Klemmvorrichtung in geöffneter Position;
- Fig. 4: eine Schnittansicht einer zweiten Ausführungsform der Klemmvorrichtung in ihrer Klemmposition;
- Fig. 5: eine Schnittansicht einer zweiten Ausführungsform der Klemmvorrichtung in geöffneter Position.

In Fig. 1 ist ein Spindeloberteil 1 einer Spindel einer Textilmaschine, insbesondere einer Spinn- und Zwirnspindel dargestellt. Das Spindeloberteil 1 weist einen Schaft aus Metall auf, der der Aufnahme einer nicht dargestellten Hülse dient, auf die ein Faden zu einem Kops aufgewickelt werden soll. Hierzu ist auf dem Spindeloberteil 1 ein nicht dargestellter Spinnring angeordnet, der das Spindeloberteil 1 konzentrisch umgibt und auf dem ein Ringläufer umläuft, der den Faden zur Hülse umlenkt und auf dieser aufwickelt. Am Spindeloberteil 1 ist ein Antriebswirtel 2 angeordnet, über den das Spindeloberteil 1 während des Betriebes der Textilmaschine antreibbar ist.

Der Antriebswirtel 2 weist eine Passung 14 auf, die der Befestigung einer erfindungsgemäßen Klemmvorrichtung 4 zur Klemmung des Fadens beim Doffen des hergestellten Kopses dient. Die Klemmvorrichtung 4 ist fliehkraftbetätigt und kann zwei Positionen einnehmen, eine Klemmposition, in der der Faden geklemmt wird, wie in Fig. 2 dargestellt ist, und eine geöffnete Position, in der der Faden zugeführt beziehungsweise freigegeben und abgeschleudert werden kann, wie in Fig. 3 dargestellt ist.

Fig. 2 stellt die erfindungsgemäße Klemmvorrichtung 4 in einer Schnittansicht in ihrer Klemmposition dar. Die mit Bezug auf ihre Längsachse rotationssymmetrisch aufgebaute Klemmvorrichtung 4 weist ein feststehendes Klemmelement 5 sowie ein gegenüber diesem verschiebbares Klemmelement 6 auf. An dem feststehenden Klemmelement 5 ist auf der dem verschiebbaren Klemmelement 6 zugewandten Unterseite ein ringförmiger Vorsprung 17 angeordnet. Wie in Fig. 2 dargestellt, liegt der Vorsprung 17 in geschlossener Position der Klemmvorrichtung 4 an einer Andruckfläche 18 des verschiebbaren Klemmelementes 6 an. Die Andruckfläche 18 kann vorzugsweise auf ihrer dem Spindeloberteil 1 zugewandten Innenseite, als auch auf der dem Spindeloberteil 1 abgewandten Außenseite des verschiebbaren Klemmelementes 6 konisch ausgeführt sein. In der Klemmposition werden die Andruckfläche 18 und der Vorsprung 17 der Klemmelemente 5, 6 gegeneinander gepresst, während in der geöffneten Position ein Klemmspalt 16 zwischen den beiden Klemmelementen 5, 6 entsteht, wie in Fig. 3 dargestellt ist. Die Klemmvorrichtung 4 ist mehrteilig ausgeführt und umfasst neben dem feststehenden Klemmelement 5 und dem axial verschiebbaren, Klemmelement 6 ein Sockelelement 7, das sich in montierter Position der Klemmvorrichtung 4 an einem flanschförmigen Absatz 10 des Antriebswirtels 2 abstützen kann, um die Klemmvorrichtung 4 in axialer Richtung zu fixieren. Das Sockelelement 7 greift in eine Rändelung 3 des Antriebswirtels 2 ein, um ein Verdrehen der Klemmvorrichtung 4 zu verhindern. Das auf die Passung 14 des Antriebswirtels 2 aufgepresste feststehende Klemmelement 5 sichert die Klemmvorrichtung 4 in axialer Richtung.

Des Weiteren umfasst die Klemmvorrichtung 4 eine Druckfeder 8 sowie mehrere Fliehkraftelemente 9, die insbesondere als Kugeln ausgeführt sind, die unter einem Winkel zueinander versetzt über den Umfang des Spindeloberteiles 1 gleichmäßig verteilt und zum Klemmspalt 16 beabstandet in der Klemmvorrichtung 4 angeordnet sind.

Das Sockelelement 7 dient auch der Aufnahme und Führung der Fliehkraftelemente 9. Hierzu weist das im Wesentlichen zylindrische Sockelelement 7 eine zur Längsachse des Spindeloberteiles 1 koaxiale Wandung 11 auf, die mit einer der Anzahl von Fliehkraftelementen 9 entsprechenden Anzahl von Durchbohrungen 12 versehen ist. Auf der dem Antriebswirtel 2 abgewandten Seite der Wandung 11 sind Halbschalen 13 angeordnet, die sich von den Durchbohrungen 12 ausgehend radial zur Längsachse des Spindeloberteiles 1 nach außen erstrecken. Die Halbschalen 13 schließen sich dabei an die Durchbohrungen 12 in axialer Richtung an.

Um die Fliehkraftelemente 9 nahezu vollständig zu umschließen, weist das verschiebbare Klemmelement 6 mit den Halbschalen 13 korrespondierende, sich in radial geneigter Richtung erstreckende Halbschalen 15 auf. Die der Aufnahme der Fliehkraftelemente 9 dienenden Halbschalen 13, 15 sind entsprechend der Form der kugelförmigen Fliehkraftelemente 9 ausgebildet und an deren Abmessungen angepasst.

Die Führung der Fliehkraftelemente 9 in der Klemmvorrichtung 4 wird durch eine kulissenartige Führung erreicht. Hierzu weisen die Halbschalen 15 des verschiebbaren Klemmelementes 6 jeweils eine zur Horizontalen geneigte Kulisse 20 und die Halbschalen 13 des Sockelelementes 7 eine sich in radialer Richtung erstreckende Kulisse 19 auf, in denen sich die kugelförmigen Fliehkraftelemente 9 in radialer Richtung bewegen können.

Die zur horizontalen geneigte Kulisse 20 des verschiebbaren Klemmelementes 6 ist in einen ersten Abschnitt 21 und einen zweiten Abschnitt 22 unterteilt. Der erste Abschnitt 21 und der zweite Abschnitt 22 weisen dabei unterschiedliche Neigungswinkel auf. Der Neigungswinkel des ersten Abschnittes 21, der sich von der Wandung des verschiebbaren Klemmelementes 6 ausgehend in Richtung der Längsachse der Spindel 1 erstreckt, ist kleiner ausgeführt, als der Neigungswinkel des zweiten Abschnittes 22, der sich ausgehend von der dem Sockelelement 7 zugewandten Seite des verschiebbaren Klemmelementes 6 in Richtung der Halbschale 13 erstreckt. Der Neigungswinkel des ersten Abschnittes 21 beträgt vorzugsweise zwischen 25° und 35°, während der zweite Abschnitt 22 einen Neigungswinkel zwischen 45° und 65° aufweist. Die Abschnitte 21 und 22 der jeweiligen Kulissen 20 der Halbschalen 15, die symmetrisch in Umfangsrichtung der Klemmvorrichtung 4 angeordnet sind, weisen stets die gleichen Neigungswinkel auf, um eine gleichzeitige Führung sowie Beeinflussung des Bewegungsablaufes der Fliehkraftelemente 9 zu erreichen, um ein Verkanten im Inneren der Klemmvorrichtung 4 zu vermeiden.

Die Druckfeder 8 stützt sich an dem Sockelelement 7 und an dem das Sockelelement 7 umgebenden verschiebbaren Klemmelement 6 ab und drückt dieses in Richtung des feststehenden Klemmelementes 5. Der Übergang zwischen der Klemmposition und der geöffneten Position der Klemmvorrichtung 4 erfolgt beim Erreichen einer Drehzahl, die in Anhängigkeit von den gewählten Neigungswinkeln des ersten Abschnittes 21 und des zweiten Abschnittes 22 variiert. Die größere Neigung des zweiten Abschnittes 22 führt dazu, dass beim Beschleunigen der Spindel das Erreichen der Halbschale 13 des verschiebbaren Klemmelementes 6 durch die Fliehkraftelemente 9 verzögert wird. Die zur Überwindung der beim Klemmen des Fadens im Klemmspalt 16 auf die Klemmelemente 5, 6 einwirkenden Federkraft erforderliche Fliehkraft wird erst bei einer hohen Öffnungsdrehzahl erreicht. Diese liegt oberhalb der Drehzahl, bei der das Anspinnen abgeschlossen worden ist. Hierdurch wird gewährleistet, dass das für ein sicheres Anspinnen und das schnelle Ausbilden eines Fadenballons erforderliche zügige Hochlaufen der Spindel nicht dazu führt, dass der eingeklemmte Faden zu früh abgeschleudert wird.

Umgekehrt führt die gegenüber dem zweiten Abschnitt 22 geringere Neigung des ersten Abschnittes 21 dazu, dass beim Abbremsen der Spindel zur Einleitung des Doffvorganges und des damit verbundenen Einklemmens des Fadens die Fliehkraftelemente 9 in ihrem Bewegungsablauf derart beeinflusst werden, dass sie ihre Position in den jeweiligen Halbschalen 13 des verschiebbaren Klemmelementes 6 erst verlassen, wenn eine bestimmte Drehzahl erreicht wird, die weit unterhalb der Öffnungsdrehzahl liegt. Die erfindungsgemäße Beeinflussung des Bewegungsablaufes führt zu einer Vergrößerung der Hysterese zwischen der Öffnungsdrehzahl und der Schließdrehzahl der Klemmvorrichtung 4. Somit wird die fliehkraftbedingte Gegenkraft, die das Schließen der Klemmvorrichtung 4 auf Grund der Federkraft der Druckfeder 8 verhindert, bis zu einer Drehzahl aufrechterhalten, die beispielsweise in einem Bereich von etwa 2500 1/min - 4000 1/min liegt. Die Klemmvorrichtung 4 bleibt auch nach dem Stillstand der Spindel in geschlossener Position. Die Öffnungsdrehzahl ist davon abhängig, welche Materialeigenschaften das auf der Spinnmaschine zu verarbeitende Material aufweist, das heißt bei einer Verarbeitung von grobem Garn ist die Öffnungsdrehzahl niedriger als bei der Verarbeitung von feinem Garn. Entsprechend ist die Neigung des ersten Abschnittes 21 und die Neigung des zweiten Abschnittes 22 zu wählen, um eine an das zu verarbeitende Garn angepasste Öffnungsdrehzahl zu erreichen. Die Öffnungsdrehzahl beträgt mindestens das zweifache der Schließdrehzahl der Klemmvorrichtung 4.

Die Beeinflussung der Hysterese zwischen der Öffnungsdrehzahl und der Schließdrehzahl der Klemmvorrichtung 4 kann darüber hinaus durch weitere konstruktive Maßnahmen zusätzlich beeinflusst werden. Hierzu kann die Masse der Fliehkraftelemente 9 variieren und/ oder die Federsteifigkeit der Druckfeder 8. Ebenfalls kann durch die Verwendung eines Dämpfungsmediums in den Kulissen, wie beispielsweise Öl oder Fett, insbesondere Silikonöl oder Silikonfett, auf Grund der Viskosität des Dämpfungsmediums eine Verzögerung im Bewegungsablauf der Fliehkraftelemente 9 erreicht werden, die zu einer Beeinflussung der Hysterese beiträgt.

In den Fig. 4 und 5 ist eine alternative Ausführungsform der Klemmvorrichtung 4 in geschlossener beziehungsweise geöffneter Position dargestellt. Die zweite Ausführungsform der Klemmvorrichtung 4 unterscheidet sich von der ersten dadurch, dass die zur horizontalen geneigte Kulisse 20 des verschiebbaren Klemmelementes 6 einen radial gekrümmten Verlauf 23 aufweist, so dass sie ausgehend von der Halbschale 15 des verschiebbaren Klemmelementes 6 in Richtung der Längsachse des Spindeloberteiles 1 einen anderen Neigungswinkel aufweist, als ausgehend von dem Sockelelement 7 in Richtung der Halbschale 15 des verschiebbaren Klemmelementes 6. Der radial gekrümmte Verlauf 23 der Kulisse 20 führt in der gleichen Weise, wie bereits bei der ersten Ausführungsform beschrieben wurde, zu einer Beeinflussung des Bewegungsablaufes der Fliehkraftelemente 9, wodurch die Hysterese zwischen der Öffnungsdrehzahl und der Schließdrehzahl vergrößert wird.

## Patentansprüche

1. Klemmvorrichtung (4) für Fäden an einer Spindel einer Spinn- oder Zwirnmaschine, welches an einem Spindeloberteil (1) angeordnet ist, umfassend ein feststehendes Klemmelement (5) und ein axial verschiebbares, gegen das feststehende Klemmelement (5) durch Federkraft anpressbares Klemmelement (6), wobei das verschiebbare Klemmelement (6) durch kugelförmige Fliehkraftelemente (9) entgegen der Federkraft mit einer Kraft beaufschlagbar ist, die das verschiebbare Klemmelement (6) in axialer Richtung derart zum feststehenden Klemmelement (5) beabstandet, dass sich zwischen diesen ein Klemmspalt (16) ausbildet, die Klemmvorrichtung (4) der Anordnung und Führung der Fliehkraftelemente (9) dienende, sich in radialer Richtung erstreckende Halbschalen (13, 15) aufweist, wobei jeweils eine Halbschale (15) an dem verschiebbaren Klemmelement (6) und die jeweils korrespondierende Halbschale (13) an einem fest angeordneten Sockelelement (7) angeordnet ist, und die Halbschalen (15) des verschiebbaren Klemmelementes (6) jeweils mit einer zur Horizontalen geneigten Kulisse (20) und die korrespondierenden Halbschalen (13) des Sockelelementes (7) jeweils mit einer zur Horizontalen im Wesentlichen parallelen Kulisse (19) ausgebildet sind,
**dadurch gekennzeichnet,**
**dass** die zur Horizontalen geneigten Kulissen (20) der Halbschalen (15) des verschiebbaren Klemmelementes (6) derart ausgebildet sind, dass sie ausgehend von der Halbschale (15) des verschiebbaren Klemmelementes (6) in Richtung der Längsachse des Spindeloberteiles (1) einen anderen Neigungswinkel aufweisen, als ausgehend von dem Sockelelement (7) in Richtung der Halbschale (15) des verschiebbaren Klemmelementes (6).

2. Klemmvorrichtung (4) nach Anspruch 1, **dadurch gekennzeichnet, dass** die zur Horizontalen geneigten Kulissen (20) der Halbschalen (15) des verschiebbaren Klemmelementes (6) einen radial gekrümmten Verlauf (23) aufweisen.

3. Klemmvorrichtung (4) nach Anspruch 1, **dadurch gekennzeichnet, dass** die zur Horizontalen geneigten Kulissen (20) der Halbschalen (15) des verschiebbaren Klemmelementes (6) jeweils in einen ersten Abschnitt (21), der sich von der Halbschale (15) ausgehend in Richtung der Längsachse des Spindeloberteiles (1) erstreckt, und einen zweiten Abschnitt (22), der sich von dem Sockelelement (7) ausgehend in Richtung der Halbschale (15)erstreckt, unterteilt sind, wobei der erste Abschnitt (21) und der zweite Abschnitt (22) unterschiedliche Neigungswinkel aufweisen.

4. Klemmvorrichtung (4) nach Anspruch 3, **dadurch gekennzeichnet, dass** die Neigung des ersten Abschnittes (21) geringer ist, als die des zweiten Abschnittes (22).

5. Klemmvorrichtung (4) nach einem der Ansprüche 3 oder 4, **dadurch gekennzeichnet, dass** die Neigung des ersten Abschnittes (21) zwischen 25° und 35° beträgt.

6. Klemmvorrichtung (4) nach einem der Ansprüche 3 oder 4, **dadurch gekennzeichnet, dass** die Neigung des zweiten Abschnittes (22) zwischen 45° und 65° beträgt.

7. Klemmvorrichtung (4) nach einem der Ansprüche 1 bis 6, **dadurch gekennzeichnet, dass** in der Klemmvorrichtung (4) ein viskoses Dämpfungsmedium angeordnet ist.

8. Klemmvorrichtung (4) nach Anspruch 7, **dadurch gekennzeichnet, dass** das viskose Dämpfungsmedium in Zwischenräumen der Klemmvorrichtung (4) angeordnet ist, die zwischen dem feststehenden und dem verschiebbaren Klemmelement (5, 6) ausgebildet sind.

9. Klemmvorrichtung (4) nach Anspruch 7, **dadurch gekennzeichnet, dass** das viskose Dämpfungsmedium in den Halbschalen (13, 15) angeordnet ist.

## Claims

1. Clamping device (4) for threads on a spindle of a spinning or twisting machine, which is arranged on an upper spindle part (1), comprising a fixed clamping element (5) and an axially displaceable clamping element (6), which can be pressed against the fixed clamping element (5) by spring force, wherein the displaceable clamping element (6) can be loaded by spherical centrifugal force elements (9) against the spring force with a force which spaces the displaceable clamping element (6) in the axial direction apart from the fixed clamping element (5) in such a way that a clamping gap (16) is formed between them, the clamping device (4) having half shells (13, 15) extending in the radial direction being used to arrange and guide the centrifugal force elements (9), a respective half shell (15) being arranged on the displaceable clamping element (6) and the respective corresponding half shell (13) being arranged on a rigidly arranged socket element (7), and the half shells (15) of the displaceable clamping element (6) being formed in each case with a link (20) which is inclined with respect to the horizontal and the corresponding half shells (13) of the socket element (7) being in each case formed with a link (19) which is substantially parallel with respect to the horizontal, **characterised in that** the links (20), which are inclined with respect to the horizontal, of the half shells (15) of the displaceable clamping element (6) are formed in such a way that, proceeding from the half shell (15) of the displaceable clamping element (6) in the direction of the longitudinal axis of the upper spindle part (1), they have a different angle of inclination than proceeding from the socket element (7) in the direction of the half shell (15) of the displaceable clamping element (6).

2. Clamping device (4) according to claim 1, **characterised in that** the links (20), which are inclined with respect to the horizontal, of the half shells (15) of the displaceable clamping element (6) have a radially curved course (23).

3. Clamping device (4) according to claim 1, **characterised in that** the links (20), which are inclined with respect to the horizontal, of the half shells (15) of the displaceable clamping element (6) are divided in each case into a first portion (21), which extends proceeding from the half shell (15) in the direction of the longitudinal axis of the upper spindle part (1), and a second portion (22), which extends proceeding from the socket element (7) in the direction of the half shell (15), the first portion (21) and the second portion (22) having different angles of inclination.

4. Clamping device (4) according to claim 3, **characterised in that** the inclination of the first portion (21) is smaller than that of the second portion (22).

5. Clamping device (4) according to either of claims 3 or 4, **characterised in that** the inclination of the first portion (21) is between 25° and 35°.

6. Clamping device (4) according to either of claims 3 or 4, **characterised in that** the inclination of the second portion (22) is between 45° and 65°.

7. Clamping device (4) according to any one of claims 1 to 6, **characterised in that** a viscous damping medium is arranged in the clamping device (4).

8. Clamping device (4) according to claim 7, **characterised in that** the viscous damping medium is arranged in intermediate spaces of the clamping device (4), which are formed between the fixed and the displaceable clamping element (5, 6).

9. Clamping device (4) according to claim 7, **characterised in that** the viscous damping medium is arranged in the half shells (13, 15).

## Revendications

1. Dispositif (4) dévolu au coincement de fils sur une broche d'une machine de filage ou de retordage, implanté sur une partie supérieure (1) de ladite broche et comprenant un élément fixe de coincement (5), et un élément de coincement (6) qui est doué de mobilité axiale et peut être plaqué contre ledit élément fixe de coincement (5) sous l'effet d'une force élastique, l'élément mobile de coincement (6) pouvant être sollicité en opposition à ladite force élastique, au moyen d'éléments sphériques (9) à force centrifuge, par une force qui instaure un espacement axial dudit élément mobile de coincement (6), vis-à-vis dudit élément fixe de coincement (5), de manière qu'un interstice de coincement (16) se forme entre lesdits éléments, et le dispositif de coincement (4) étant pourvu de demi-coques (13, 15) s'étendant dans le sens radial, affectées à l'agencement et au guidage desdits éléments (9) à force centrifuge, sachant qu'une demi-coque (15) est située, à chaque fois, sur l'élément mobile de coincement (6) et que la demi-coque (13), respectivement concordante, se trouve sur un élément d'embase (7) occupant une position fixe, les demi-coques (15) dudit élément mobile de coincement (6) étant respectivement dotées d'une coulisse (20) inclinée par rapport à l'horizontale, et les demi-coques concordantes (13) dudit élément d'embase (7) étant respectivement munies d'une coulisse (19) sensiblement parallèle à l'horizontale,
**caractérisé par le fait**
**que** les coulisses (20) des demi-coques (15) de l'élément mobile de coincement (6), inclinées par rapport à l'horizontale, sont réalisées de façon telle qu'elles présentent dans la direction de l'axe longitudinal de la partie supérieure (1) de la broche, à partir de la demi-coque (15) dudit élément mobile de coincement (6), un angle d'inclinaison autre qu'à partir de l'élément d'embase (7) dans la direction de ladite demi-coque (15) dudit élément mobile de coincement (6).

2. Dispositif de coincement (4) selon la revendication 1, **caractérisé par le fait que** les coulisses (20) des demi-coques (15) de l'élément mobile de coincement (6), inclinées par rapport à l'horizontale, présentent un tracé (23) courbe dans le sens radial.

3. Dispositif de coincement (4) selon la revendication 1, **caractérisé par le fait que** les coulisses (20) des demi-coques (15) de l'élément mobile de coincement (6), inclinées par rapport à l'horizontale, sont respectivement scindées en une première région (21) s'étendant dans la direction de l'axe longitudinal de la partie supérieure (1) de la broche, à partir de la demi-coque (15), et en une seconde région (22) s'étendant dans la direction de ladite demi-coque (15) à partir de l'élément d'embase (7), ladite première région (21) et ladite seconde région (22) présentant des angles d'inclinaison différents.

4. Dispositif de coincement (4) selon la revendication 3, **caractérisé par le fait que** l'inclinaison de la première région (21) est moins accentuée que celle de la seconde région (22).

5. Dispositif de coincement (4) selon l'une des revendications 3 ou 4, **caractérisé par le fait que** l'inclinaison de la première région (21) mesure entre 25° et 35°.

6. Dispositif de coincement (4) selon l'une des revendications 3 ou 4, **caractérisé par le fait que** l'inclinaison de la seconde région (22) mesure entre 45° et 65°.

7. Dispositif de coincement (4) selon l'une des revendications 1 à 6, **caractérisé par le fait qu'**un fluide amortisseur visqueux est intégré dans ledit dispositif de coincement (4).

8. Dispositif de coincement (4) selon la revendication 7, **caractérisé par le fait que** le fluide amortisseur visqueux est logé dans des espaces interstitiels dudit dispositif de coincement (4), qui sont réservés entre les éléments de coincement (5, 6) fixe et mobile.

9. Dispositif de coincement (4) selon la revendication 7, **caractérisé par le fait que** le fluide amortisseur visqueux est logé dans les demi-coques (13, 15).
